# EUROPÄISCHE PATENTSCHRIFT

(11) **EP 0 701 958 B1**
(45) Veröffentlichungstag und Bekanntmachung des Hinweises auf die Patenterteilung: **15.07.1998**
(21) Anmeldenummer: 95112286.0
(22) Anmeldetag: 04.08.1995
(51) Int. Cl.: B65H 29/24

(54) **Leiteinrichtung für einen Bogen**
Device for guiding a sheet
Dispositif de guidage d'une feuille

(30) Priorität: 02.09.1994 DE 4431255; 06.07.1995 DE 19524641
(43) Veröffentlichungstag der Anmeldung: 20.03.1996
(73) Patentinhaber: Heidelberger Druckmaschinen Aktiengesellschaft, D-69019 Heidelberg (DE)
(72) Erfinder: Henn, Manfred, D-69123 Heidelberg (DE); Wehle, Josef, D-68723 Schwetzingen (DE)
(74) Vertreter: Fey, Hans-Jürgen

(56) Entgegenhaltungen:
- EP-A- 0 183 928
- DE-A- 583 479
- DE-A- 665 310
- DE-A- 741 480
- DE-A- 2 337 385
- DE-C- 937 106
- GB-A- 2 273 489

## Beschreibung

Die Erfindung betrifft eine Leiteinrichtung für einen gegebenenfalls beidseitig frisch bedruckten Bogen, dessen Vorderkante mittels einer von Transportmitteln getragenen Greifereinrichtung in einer zu der Vorderkante senkrechten Bogenlaufrichtung entlang einer gedachten Führungsbahn geführt ist, mit einer von der Führungsbahn beabstandeten Bogenleitfläche, wobei eine der Bogenleitfläche zugewandte erste Bogenoberfläche des Bogens einer Luftströmung ausgesetzt ist, die mittels Blasluft gebildet ist, welche aus einer Mehrzahl von ersten Düsenöffnungen erster Blasdüsen in der Bogenleitfläche austritt.

Eine Leiteinrichtung der eingangs genannten Art ist beispielsweise aus der Druckschrift JP 3-7149 U bekannt. Hierin ist ein Kettenausleger einer Bogenrotationsdruckmaschine offenbart, in welchem eine Vorderkante eines bedruckten Bogens vorübergehend in einer. Greifereinrichtung eingespannt ist, welche an je einer endlosen Kette eines in parallelen Bahnen umlaufenden Kettenpaares angelenkt ist, so daß die Vorderkante des Bogens eine gedachte Führungsfläche entlang einer zur Vorderkante senkrechten Bogenlaufrichtung bestreicht. Unter einem jeweiligen Abstand zu Orten auf der Führungsfläche ist eine in Form einer Oberfläche eines Leitblechs ausgebildete Bogenleitfläche vorgesehen. Ein jeweiliger Bogen ist auf seinem von der Greifereinrichtung aufgezwungenen Weg einer Luftströmung zwischen dem Bogen und der Bogenleitfläche ausgesetzt. Diese Luftströmung wird mittels einzelner Luftstrahlen erzeugt, die aus der Bogenleitfläche austreten. Hierbei wird die Führung eines frisch bedruckten Bogens in einem Ausleger einer Bogendruckmaschine von der Luftströmung unterstützt, um einen möglichst ruhigen Bogenlauf zu erzielen. Trotz dieser Maßnahme kann jedoch mit der bekannten Leiteinrichtung ein Abschmieren der noch nicht trockenen Druckfarbe insbesondere bei Schön- und Widerdruck nicht gänzlich vermieden werden. Ein Grund hierfür liegt insbesondere in peitschenartigen Bewegungen der nicht zwangsgeführten Bogenhinterkante.

Aus der Druckschrift DE 665 310 A ist es darüber hinaus bekannt, beiderseits eines in analoger Weise geführten Bogens Bogenleitflächen vorzusehen, zwischen welchen der Bogen mittels aus beiden Bogenleitflächen austretender Blasluft in der Schwebe gehalten werden soll.

Der Erfindung liegt die Aufgabe zugrunde, eine Leiteinrichtung der eingangs genannten Art zu schaffen, die einen abschmierfreien Bogenlauf ermöglicht.

Diese Aufgabe wird erfindungsgemäß dadurch gelöst, daß die Luftströmung eine Hauptströmungsrichtung aufweist, die mittels eines parallel zur Bogenlaufrichtung verlaufenden und in Bogenlaufrichtung weisenden ersten Richtungspfeils beschreibbar ist, daß eine der Bogenleitfläche abgewandte zweite Bogenoberfläche des Bogens mittels einer Mehrzahl von Luftstrahlenbündeln beaufschlagt ist, wobei ein jeweiliges dieser jeweils aus einer zweiten Düsenöffnung einer jeweiligen zweiten Blasdüse austretenden Luftstrahlenbündel eine Hauptströmungsrichtung aufweist, die mittels eines in einer zur Vorderkante des Bogens senkrechten Ebene verlaufenden zweiten Richtungspfeils beschreibbar ist, daß der erste und der zweite Richtungspfeil bei deren Ansatz in einem gemeinsamen Ausgangspunkt einen Winkel einschließen, dessen größter wert 90° beträgt, und daß eine gedachte, die Führungsbahn durchdringende Verlängerung des Zentralstrahls eines jeweiligen Luftstrahlenbündels im Falle einer gegenüber der Führungsbahn geneigten Hauptströmungsrichtung der Luftstrahlenbündel im wesentlichen auf eine der ersten Düsenöffnungen in der Bogenleitfläche trifft.

Mittels der im wesentlichen in Bogenlaufrichtung erfolgenden Luftströmung der ersten Blasdüsen wird an der Bogenunterseite eine Tragluftschicht gebildet. Insbesondere im Falle der geneigten Ausrichtung eines jeweiligen Zentralstrahls der auf die Oberseite eines Bogens auftreffenden Luftstrahlenbündel bilden diese zusammen mit der Tragluftschicht eine Luftkissenanordnung, die den jeweiligen Bogen umfängt und flatterfrei sowie berührungslos entlang der Führungsbahn führt. Hierdurch ist selbst für beidseitig frisch bedruckte Bogen ein abschmierfreier Bogenlauf garantiert. Bei bezüglich der Führungsbahn senkrechter Ausrichtung eines jeweiligen Zentralstrahls ergibt sich andererseits ein für Schöndruck hinlänglich ruhiger Bogenlauf.

Nach einer Weiterbildung der Erfindung ist vorgesehen, daß die zweiten Blasdüsen und gegebenenfalls die ersten Blasdüsen in ihrer Blasrichtung einstellbar ausgebildet sind. Bei einer bevorzugten Ausführungsform sind die zweiten Blasdüsen derart ausrichtbar, daß der zwischen dem ersten und dem zweiten Richtungspfeil eingeschlossene Winkel auf Werte zwischen 90° und etwa 20° einstellbar ist.

Schließlich ist es vorteilhaft, wenn die Luftstrahlenbündel und gegebenenfalls die Luftströmung an der Bogenunterseite mittels Heißluft gebildet sind.

Die Zeichnung veranschaulicht die Erfindung anhand eines Ausführungsbeispiels und zwar zeigt:
- Die Figur: eine Seitenansicht eines Abschnitts eines Auslegers einer Bogendruckmaschine.

Der in der Figur dargestellte Abschnitt eines Auslegers einer nicht näher dargestellten Bogendruckmaschine weist eine Leiteinrichtung 2 auf, die dem Führen von bedruckten Bogen 1 dient, welche -von einer Auslegertrommel 3 kommend- eine Führungsbahn 4 des Auslegers durchlaufen und einem nicht dargestellten Stapeltisch zugeführt werden. Der Transport der Bogen 1 erfolgt mittels einer Greifereinrichtung 5, welche die Vorderkante des jeweiligen Bogens 1 mittels Greifern erfaßt. Die Greifereinrichtung 5 ist an umlaufenden, geführten Kettentrumen angeordnet, wodurch die Führungsbahn 4 gebildet ist.

Parallel zur Führungsbahn 4 und zu dieser beabstandet verläuft eine Bogenleitfläche 6, in die eine Mehrzahl erster Blasdüsen 7, vorzugsweise mit der Bogenleitfläche 6 bündig, eingelassen sind. Die ersten Blasdüsen 7 weisen erste Düsenöffnungen 7' auf. Aus den ersten Blasdüsen 7 tritt Blasluft 8 derart aus, daß eine Luftströmung 8' gebildet wird, deren Hauptströmungsrichtung in Bogenlaufrichtung weist. Die Bogenlaufrichtung ist mit Hilfe eines ersten Richtungspfeiles 9 angegeben; sie entspricht dem Verlauf der Führungsbahn 4. Die Blasluft 8 beaufschlagt jeweils eine erste Bogenoberfläche der mittels der Greifereinrichtung 5 erfaßten Bogen 1, wobei die erste Bogenoberfläche der Bogenleitfläche 6 zugewandt ist.

Gegenüberliegend zur Bogenleitfläche 6 weist der Ausleger eine Trocknungseinrichtung 12 auf. Diese kann Infrarot- und/oder Ultraviolett-Strahlung aussenden, wodurch entsprechend sensibilisierte Druckfarben auf schnellstem Wege getrocknet werden können. Wesentlich ist, daß diese Trocknungseinrichtung 12 ein sogenanntes Luftrakel aufweist, das heißt, es geht von ihr eine Luftströmung 13 aus, die im Hinblick auf die vorstehend bereits erwähnte Blasluft 8 eine zweite Luftbeaufschlagung bildet. Sie resultiert aus einer Mehrzahl von Luftstrahlenbündeln 14, die aus zweiten Düsenöffnungen 15' von zweiten Blasdüsen 15 austreten. Ebenso wie die ersten Blasdüsen 7 sind die zweiten Blasdüsen 15 in Längs- und Querrichtung des Auslegers verteilt. Die zweiten Blasdüsen 15 gehören der Trocknungseinrichtung 12 an. Hierdurch ist eine Blaslufttrocknung realisiert, deren Wirkung durch Verwendung von Heißluft zur Bildung der Luftstrahlenbündel 14 verstärkbar ist. Die Blaslufttrocknung führt zu einer physikalischen Trocknung von Druckfarbe auf den Bogen 1, wobei eine Unterstützung mittels IR-beziehungsweise UV- Strahlung -wie erwähnt - vorhanden sein kann, jedoch nicht zwingend ist. Gegebenenfalls kann auch die Luftströmung 8' an der Bogenunterseite mittels Heißluft gebildet sein. Der zusätzlich zur Funktion der Führung des Bogens 1 auftretende Trocknungseffekt tritt in verstärktem Maße auf, wenn die Hauptströmungsrichtung der Luftstrahlenbündel 14 senkrecht bezüglich der Führungsbahn orientiert ist.

Ein die Hauptströmungsrichtung eines jeweiligen Luftstrahlenbündels 14 darstellender zweiter Richtungspfeil 16 liegt jeweils in einer zur Vorderkante des Bogens 1 senkrechten Ebene. Die beiden, in einem gemeinsamen Ausgangspunkt angesetzten Richtungspfeile 9 und 16 schließen einen Winkel Alpha ein, dessen größter wert 90° beträgt. Insbesondere sind die zweiten Blasdüsen 15 derartig ausrichtbar, daß der zwischen dem ersten und dem zweiten Richtungspfeil 9 und 16 eingeschlossene Winkel Alpha Werte zwischen 90° und etwa 20° annimmt.

In der Figur ist ein Ausführungsbeispiel mit einer gegenüber der Führungsbahn 4 geneigten Hauptströmungsrichtung der Luftstrahlenbündel 14 dargestellt. Die Luftstrahlenbündel 14 sind hierbei derartig ausgerichtet, daß eine gedachte Verlängerung des Zentralstrahls 16 eines jeweiligen Luftstrahlbündels 14 im wesentlichen auf eine jeweilige der ersten Düsenöffnungen 7' trifft Bei veränderter Neigung der Zentrahlstrahlen 14 treffen diese auf jeweils andere der Düsenöffnungen 7'. Hierzu wird die Ausrichtung der zweiten Blasdüsen 15 stufenweise vorgenommen.

## Patentansprüche

1. Leiteinrichtung für einen gegebenenfalls beidseitig frisch bedruckten Bogen (1), dessen Vorderkante mittels einer von Transportmitteln getragenen Greifereinrichtung (5) in einer zu der Vorderkante senkrechten Bogenlaufrichtung (Pfeil 9) entlang einer gedachten Führungsbahn (4) geführt ist, mit einer von der Führungsbahn (4) beabstandeten Bogenleitfläche (6), wobei eine der Bogenleitfläche (6) zugewandte erste Bogenoberfläche des Bogens (1) einer Luftströmung (8') ausgesetzt ist, die mittels Blasluft gebildet ist, welche aus einer Mehrzahl von ersten Düsenöffnungen (7') erster Blasdüsen (7) in der Bogenleitfläche (6) austritt,
**dadurch gekennzeichnet**, **daß**
- die Luftströmung (8') eine Hauptströmungsrichtung aufweist, die mittels eines parallel zur Bogenlaufrichtung verlaufenden und in Bogenlaufrichtung weisenden ersten Richtungspfeils (9) beschreibbar ist,
- eine der Bogenleitfläche (6) abgewandte zweite Bogenoberfläche des Bogens mittels einer Mehrzahl von Luftstrahlenbündeln (14) beaufschlagt ist, wobei ein jeweiliges dieser jeweils aus einer zweiten Düsenöffnung (15') einer jeweiligen zweiten Blasdüse (15) austretenden Luftstrahlenbündel (14) eine Hauptströmungsrichtung aufweist, die mittels eines in einer zur Vorderkante des Bogens senkrechten Ebene verlaufenden zweiten Richtungspfeils (16) beschreibbar ist,
- der erste und der zweite Richtungspfeil (9 und 16) bei deren Ansatz in einem gemeinsamen Ausgangspunkt einen Winkel (Alpha) einschließen, dessen größter Wert 90° beträgt,
und
- eine gedachte, die Führungsbahn (4) durchdringende Verlängerung des Zentralstrahls (16) eines jeweiligen Luftstrahlenbündels (14) im Falle einer gegenüber der Führungsbahn (4) geneigten Hauptströmungsrichtung der Luftstrahlenbündel (14) im wesentlichen auf eine der ersten Düsenöffnungen (7') in der Bogenleitfläche (6) trifft.

2. Leiteinrichtung nach Anspruch 1,
**dadurch gekennzeichnet**,
daß die zweiten Blasdüsen (15) und gegebenenfalls die ersten Blasdüsen (7) bezüglich ihrer Blasrichtung einstellbar ausgebildet sind.

3. Leiteinrichtung nach Anspruch 2,
**dadurch gekennzeichnet**,
daß die zweiten Blasdüsen (15) derartig ausrichtbar sind, daß der zwischen dem ersten und dem zweiten Richtungspfeil (9 und 16) eingeschlossene Winkel (Alpha) auf Werte zwischen 90° und etwa 20° einstellbar ist.

4. Leiteinrichtung nach einem der vorhergehenden Ansprüche
**dadurch gekennzeichnet**,
daß die Luftstrahlenbündel (14) und gegebenenfalls die Luftströmung (8') mittels Heißluft gebildet sind.

## Claims

1. Transfer device for a sheet (1) which has been freshly printed, if desired on both sides, the front edge of which is guided, in a sheet running direction (arrow 9) perpendicular to the front edge, along an imaginary guide path (4) by means of a gripper device (5) supported by transportation means, having a sheet transfer surface (6) at a distance from the guide path (4), a first sheet surface of the sheet (1) facing the sheet transfer surface (6) being exposed to a flow of air (8'), which is formed by means of compressed air which emerges from a plurality of first nozzle orifices (7') of first nozzles (7) in the sheet transfer surface (6),
characterized in that
- the flow of air (8') has a main direction of flow which can be described by means of a first direction arrow (9) running parallel to the sheet running direction and pointing in the sheet running direction,
- a second sheet surface of the sheet facing away from the sheet transfer surface (6) is acted on by means of a plurality of air jet bundles (14), one, respectively, of these air jet bundles (14) emerging in each case from a second nozzle orifice (15') of a respective second nozzle (15) having a main direction of flow which can be described by means of a second direction arrow (16) running in a plane perpendicular to the front edge of the sheet,
- the first and the second direction arrows (9 and 16) when extended from a common origin, enclosing an angle (alpha) whose maximum value is 90°,
and
- an imaginary prolongation, passing through the guide path (4), of the central jet (16) of a respective air jet bundle (14) essentially strikes one of the first nozzle orifices (7') in the sheet transfer surface (6) in the case of a main direction of flow of the air jet bundles (14) which is inclined with respect to the guide path (4).

2. Transfer device according to Claim 1, characterized in that the second nozzles (15) and optionally the first nozzles (7) are designed to be adjustable with respect to their blowing direction.

3. Transfer device according to Claim 2, characterized in that the second nozzles (15) can be directed in such a manner that the angle (alpha) enclosed between the first and the second direction arrows (9 and 16) can be adjusted to values between 90° and approximately 20°.

4. Transfer device according to one of the preceding claims, characterized in that the air jet bundles (14) and optionally the air flow (8') are formed by means of hot air.

## Revendications

1. Dispositif de guidage d'une feuille fraîchement imprimée (1), éventuellement des deux côtés, dont le bord antérieur est guidé au moyen d'un dispositif preneur (5) porté par des moyens de transport le long d'une voie imaginaire de guidage (4) dans un sens de défilement des feuilles (flèche 9) qui est perpendiculaire au bord antérieur, comprenant une surface de conduite des feuilles (6) qui est à distance de la voie de guidage (4), une première surface de la feuille (1) qui est tournée vers la surface de conduite des feuilles (6) étant exposée à une circulation d'air (8') qui est formée d'air d'insufflation qui émerge de plusieurs premiers orifices (7') de premières buses d'insufflation (7) qui sont situés dans la surface de conduite des feuilles (6),
caractérisé en ce que
- la circulation d'air (8') a un premier sens principal de circulation qui peut être décrit par une première flèche d'orientation (9) orientée parallèlement au sens de défilement des feuilles et qui est tournée dans le sens de défilement des feuilles,
- une deuxième surface de la feuille qui est tournée à l'opposé de la surface de conduite des feuilles (6) étant balayée par plusieurs faisceaux de jets d'air (14), chacun de ces faisceaux de jets d'air (14) qui émerge d'un deuxième orifice (15') d'une deuxième buse particulière d'insufflation (15) ayant un sens principal de circulation qui peut être décrit par une deuxième flèche d'orientation (16) orientée dans un plan perpendiculaire au bord antérieur de la feuille,
- les première et deuxième flèches d'orientation (9, 16), dont l'origine est placée à un point commun de départ, inscrivent un angle (alpha) dont la valeur maximale est de 90°
et
un prolongement imaginaire du faisceau central (16) de chaque faisceau de jets d'air (14), qui passe à travers la voie de guidage (14), parvenant sensiblement sur l'un des premiers orifices de buse (7') situés dans la surface de conduite des feuilles (6) dans le cas d'une direction principale de circulation des faisceaux de jets d'air (14) qui est inclinée sur la voie de guidage (4).

2. Dispositif de conduite selon la revendication 1,
caractérisé
en ce que les deuxièmes buses d'insufflation (15) et éventuellement les premières buses d'insufflation (7) sont réalisées de manière que leur direction d'insufflation soit réglable.

3. Dispositif de conduite selon la revendication 2,
caractérisé
en ce que les deuxièmes buses d'insufflation (15) sont orientables de manière que l'angle (alpha) inscrit entre les première et deuxième flèches d'orientation (9, 16) soit réglable à des valeurs comprises entre 90° et environ 20°.

4. Dispositif de conduite selon l'une des revendications précédentes,
caractérisé
en ce que les faisceaux de jets d'air (14) et éventuellement la circulation d'air (8') sont formés d'air chaud.
